# EUROPÄISCHE PATENTSCHRIFT

(11) **EP 1 088 778 B1**
(45) Veröffentlichungstag und Bekanntmachung des Hinweises auf die Patenterteilung: **03.11.2004**
(21) Anmeldenummer: 00118358.1
(22) Anmeldetag: 24.08.2000
(51) Int. Cl.: B65H 5/22, B65H 5/24

(54) **Anlegetisch**
Feed table
Table de marge

(30) Priorität: 02.10.1999 DE 19947554
(43) Veröffentlichungstag der Anmeldung: 04.04.2001
(73) Patentinhaber: MAN Roland Druckmaschinen AG, 63075 Offenbach (DE)
(72) Erfinder: Matthäus, Wolfgang, 63073 Offenbach (DE)
(74) Vertreter: Stahl, Dietmar

(56) Entgegenhaltungen:
- EP-A- 0 454 011
- EP-A- 0 680 908
- DE-A- 4 416 289
- DE-A- 4 442 629

## Beschreibung

Die Erfindung betrifft eine Vorrichtung nach dem Oberbegriff des Anspruchs 1.

Zur Zuführung von einzelnen Bogen zu bogenverarbeitenden Maschinen ist nach der Vereinzelung der Bogens von einem Bogenstapel der Transport über eine gewisse Strecke bis zu einem Anlagebereich der bogenverarbeitenden Maschine erforderlich. Üblicherweise werden die Bogen in einem Schuppenstrom zur bogenverarbeitenden Maschine transportiert, um eine hohe Verarbeitungsfrequenz erreichen zu können. Möglich ist aber auch eine Einzelbogenzufuhr. Beim Transport der Bogen von dem Bogenanleger zur bogenverarbeitenden Maschine sind sogenannte Bändertische im Einsatz, die es erlauben, einen Strom von Bogen, die gegeneinander unterschuppt sind, sicher zu führen. Besonders vorteilhaft sind hierbei sogenannte Saugbändertische. Saugbändertische bestehen im wesentlichen aus wenigstens einem kastenförmigen Hohlraum, der an seiner Oberseite mit Öffnungen versehen ist, wobei Saugbänder über diese Öffnungen geführt werden. Saugbänder sind ebenfalls mit Öffnungen versehene flache Transportbänder. Zum Festhalten der Bogen an den Saugbändern wird in der Regel an der Unterseite des Bändertisches eine Saugluftzufuhr angeordnet. Diese kann als einfacher Lüfter oder als Gebläseanschluß ausgeführt sein. Beim Transport der Bogen über den Saugbändertisch werden die Saugbänder von einer Welle angetrieben und von einer Spannvorrichtung in gerader Lage gehalten. Diese bekannten Saugbändertische weisen hierbei verschiedene Nachteile auf.

In den bekannten Saugbändertischen werden die Saugbänder mittels angefederter Spannrollen gespannt. Die Einrichtung ist unterhalb des Saugbändertisches angeordnet und ungünstig für die Bedienung erreichbar. Außerdem ist sie vor allem deshalb relativ aufwendig, weil es beim Bogentransport erforderlich sein kann, die Bogen in bestimmten Tischbereichen mit erhöhter Kraft zu halten. Daher können die Saugbänder einem Schlupf unterliegen .

In einer derartigen Vorrichtung ist es beispielsweise bekannt, eine Saugkammer durch Klappen von einem vorderen Teil des Saugbändertisches abzutrennen. Hierbei wird der vordere Teil des Saugbändertisches von dem gleichen Volumenstrom an Saugluft beaufschlagt wie der Hauptteil. Lediglich durch die Steuerung der aufliegenden Bogen wird die Klappe innerhalb der Kammer bewegt und leitet einen Saugluftstrom in den vorderen Teil um. Die Versorgung des vorderen Kammerteiles mit Saugluft ist damit unregelmäßig.

Nach der DE 38 38 078 A1 ist es in einem weiteren Saugbändertisch bekannt, die Kammer des Saugbändertisches in zwei Teile zu unterteilen. Die Versorgung mit Saugluft erfolgt dabei getrennt für eine hintere und eine vordere Kammer. Die Anordnung des Saugbändertisches in dieser Form weist Nachteile bezüglich der Steuerung der Luftversorgung für die verschiedenen Bereiche des Saugbändertisches auf. Hierbei ist es insbesondere erforderlich, am Anfang des Saugbändertisches und am Ende des Saugbändertisches unterschiedliche Verhältnisse zu erzeugen, um die Bogen in jeder Transportlage sicher handhaben zu können.

Weiterhin ist aus der DE 44 16 286 A1 eine Vorrichtung zur Anpassung des Unterdruckes in einem Saugbandzuführtisch eines Bogenanlegers bekannt. Der Saugbandzuführtisch ist mit drei in Bogenlaufrichtung hintereinander angeordneten Saugkammern ausgerüstet und weist eine Vorrichtung zur getrennten Zufuhr von Saugluft von der einzigen Saugluftzufuhr zu allen Saugkammern oder nur der ersten und der dritten Saugkammer auf. Die mittlere Saugkammer ist für den zweiten Fall mit der Umgebung verbindbar und weist damit Atmosphärendruck auf.

Ziel der Erfindung ist es daher, den Saugbändertisch so zu verbessern, daß der Bogentransport auf einfache Weise sicher gestaltet werden kann.

Aufgabe der Erfindung ist es, einen gattungsgemäßen Saugbändertisch derart weiterzuentwickeln, daß der Bogentransport in jeder Betriebslage, sowohl am

Tischanfang als auch am Tischende sicher gestaltet und nachjustiert werden kann.

Die Lösung dieser Aufgabe gestaltet sich nach dem Anspruch 1.

Der Vorteil der geschilderten Lösung ist, daß die Bogenführung über einem Saugbändertisch in drei Bereichen dezidiert beeinflußbar ist, d.h. vom Einlauf des Bogens auf dem Saugbändertisch bis zum Ablauf zur bogenverarbeitenden Maschine.
Die Steuerung der Saugluftzufuhr kann dabei für verschiedene Betriebszustände unterschiedlich gewählt werden.
In bevorzugter Ausführungsform ist dabei die Saugluftsteuerung für die vorderen und hinteren Tischbereiche gekoppelt und derart steuerbar, daß die Saugluft getrennt, gemeinsam gleichmäßig oder auch gemeinsam unterschiedlich erfolgen kann.
Weiterhin ist in bevorzugter Ausführungsform die Saugluftbeaufschlagung des Mittelteiles des Saugbändertisches getrennt ausführbar. In bevorzugter Ausführungsform wird der Mittelteil des Saugbändertisches mittels eines Lüfters direkt mit Saugluft beaufschlagt.
Weitere bevorzugte Ausführungsformen ergeben sich aus den Unteransprüchen.

Im folgenden wird anhand eines Ausführungsbeispieles die Erfindung näher erläutert.

Darin zeigt:
- Figur 1: eine Übersicht eines Saugbändertisches,
- Figur 2: eine detaillierte Darstellung des Saugbändertisches und der Luftführungen und
- Figur 3: ein Detail aus der Luftführung.

In Figur 1 ist ein Saugbändertisch 1 gezeigt, der zwischen einem Anleger 2 und einer bogenverarbeitenden Maschine angeordnet ist. Über den Saugbändertisch 1 wird ein unterschuppt liegender Bogenstrom B geführt. Dieser Bogenstrom B wird auf dem Anleger 2 durch Vereinzelung erzeugt und in der bogenverarbeitenden Maschine weiterverarbeitet. Am Saugbändertisch 1 ist ein Lüfter 3 angeordnet, der einen Saugluftstrom durch den kastenförmigen Saugbändertisch 1 erzeugt. Weiterhin sind am Saugbändertisch 1 zwei Saugluftleitungen 4, 5 angeschlossen, die mit einem Sauglufterzeuger 6 verbunden sind. Die Saugluftleitungen 4, 5 sind mit zusätzlichen Hohlräumen im Saugbändertisch 1 verbunden.

In Figur 2 ist der Saugbändertisch 1 detaillierter dargestellt. Um den Saugbändertisch 1 werden Saugbänder 7 geführt, die über Führungs- 8 und Antriebswalzen 9 sowie Spannrollen 10 geführt werden. Der Saugbändertisch 1 selbst ist durch einen Hauptsaugkasten 11 gebildet, an den den Lüfter 3 angeschlossen ist. Oberhalb des Lüfters 3 ist ein Belüftungsring 12 vorgesehen. Weiterhin sind an dem Saugbändertisch 1 im Einlaufbereich ein schmaler Querkasten 13 und im Auslaufbereich ein weiterer schmaler Querkasten 14 vorgesehen. Beide Querkästen 13, 14 sind über die Saugluftleitungen 4, 5 mit einem Verbindungsstück 15 gekoppelt. An dem Verbindungsstück 15 wiederum ist der Sauglufterzeuger 6 angeschlossen.

In die Saugluftleitungen 4, 5 zwischen den Querkästen 13, 14 und dem Verbindungsstück 15 können Belüftungselemente 17, 18 entsprechend dem Belüftungsring 12 eingesetzt sein, wie dies in Figur 2 dargestellt ist.

In Figur 3 ist das Detail des Verbindungsstückes 15 näher dargestellt. Hierbei ist im unteren Bereich der Sauglufterzeuger 6 über eine weitere Saugluftleitung 16 angeschlossen, und in den nach oben abzweigenden Rohrendungen werden die beiden Saugluftleitungen 4, 5 zu den Querkästen 13, 14 angeschlossen. Im Verbindungstück 15 ist im Bereich zwischen den Saugluftleitungen 4, 5 eine Steuerklappe 19 angeordnet. Die Steuerklappe 19 ist in drei Positionen einstellbar. Hierbei wird entweder die eine Saugluftleitung 4 oder die andere Saugluftleitung 5 verschlossen oder beide Saugluftleitungen 4, 5 werden geöffnet. Darüber hinaus kann der Anteil der Saugluft auf die beiden Querkästen 13, 14 unterschiedlich verteilt zugeleitet werden, wenn die Anordnung der Steuerklappe 19 in der Art einer Drosselklappe ausgeführt wird.

Beim Betrieb des Saugbändertisches 1 wird standardmäßig über den Lüfter 3 auf den Hauptsaugkasten 11 ein Unterdruck aufgebracht. Bei der Zuführung von Bogen zum Saugbändertisch 1 kann beispielsweise in Abhängigkeit von der Steifigkeit des Bogenstoffes beim Einlauf eines Bogens am Beginn des Saugbändertisches 1 eine Situation entstehen, bei der der Bogen nicht ordnungsgemäß angesaugt wird. Dies ist vor allem dann der Fall, wenn die Förderebene des Saugbändertisches 1 relativ stark gegen die Förderebene am Bogenanleger 2 geneigt ist. Da der Bogen dann um eine Knickstelle herumgeführt werden muß, kann es sehr vorteilhaft sein, einen höheren Unterdruck einzustellen, um die Bogen am Einlaufpunkt stärker ansaugen zu können. Zu diesem Zweck wird der Querkasten 13 am in Bogenlaufrichtung vorderen Ende des Saugbändertisches 1 stärker mit Saugluft bzw. mit einem höheren Unterdruck versorgt. Dies ist mittels der Steuerklappe 19 im Verbindungsstück 15 möglich. Hierzu wird die Steuerklappe 19 in Richtung der Saugluftleitung 5 verstellt, die den Querkasten 14 versorgt und damit die Saugluftleitung 4 zum Querkasten 13 mehr geöffnet. Wenn der Bogenstrom dann gebildet ist, werden die Folgebogen noch zusätzlich durch den jeweils auf deren vorderem Ende aufliegenden vorauslaufenden Bogen umgelenkt.
Gleichfalls ist es möglich, das Belüftungselement 17 in der Saugluftleitung 4 zur Beeinflussung des Unterdruckes im Querkasten 13 zu verstellen. Dabei wird über das Belüftungselement 17 eine einstellbare Öffnung zur definierten Ansaugung von Umgebungsluft geschaffen. Da der Querkasten 13 im Dauerbetrieb ständig durch Bogen von seiner Oberseite abgedeckt ist, stellt dies eine gute Regelungsmöglichkeit dar.

Weiterhin kann im Auslaufbereich des Saugbändertisches 1 in bestimmten Betriebszuständen ein erhöhter Druck erforderlich sein. Dies wiederum kann durch die Umschaltung im Verbindungsstück 15 ebenfalls erreicht werden. Zu diesem Zweck wird der Querkasten 14 am in Bogenlaufrichtung hinteren Ende des Saugbändertisches 1 stärker mit Saugluft bzw. mit einem höheren Unterdruck versorgt. Dies ist mittels der Steuerklappe 19 im Verbindungsstück 15 möglich. Hierzu wird die Steuerklappe 19 in Richtung der Saugluftleitung 4 verstellt, die den Querkasten 13 versorgt und damit die Saugluftleitung 5 zum Querkasten 14 mehr geöffnet.
Gleichfalls ist es möglich, das Belüftungselement 18 in der Saugluftleitung 5 zur Beeinflussung des Unterdruckes im Querkasten 14 zu verstellen. Dabei wird über das Belüftungselement 18 eine einstellbare Öffnung zur definierten Ansaugung von Umgebungsluft geschaffen. Da der Querkasten 14 im Dauerbetrieb ständig durch Bogen von seiner Oberseite abgedeckt ist, stellt dies auch hier eine gute Regelungsmöglichkeit dar.

Andere Betriebszustände ergeben sich beim Anfahren der bogenverarbeitenden Maschine und am Ende eine Verarbeitungsvorganges.
Dazu kann der Unterdruck im Querkasten 14 am Auslauf des Saugbändertisches 1 abgeschaltet werden, wenn die ersten Bogen auf den Saugbändertisch 1 transportiert werden, wodurch dann die volle Saugleistung des Sauglufterzeugers 6 am Querkasten 13 im Einlaufbereich des Saugbändertisches 1 anliegt. In diesem Zustand ist der Saugbändertisch 1 noch weitgehend leer und die Saugluft kann in vollem Umfang auf der Einlaufseite verwendet werden, damit auch die ersten Bogen ordnungsgemäß dem Saugbändertisch 1 zugeführt werden können. In diesem Fall wird als auf den auslaufseitigen Querkasten 14 keine Saugluft geleitete, da sie an den offenen Saugbändern 7 sowieso wirkungslos wäre. Weiterhin kann der Unterdruck im Querkasten 14 am Auslauf des Saugbändertisches 1 auch abgeschaltet werden, wenn die letzten Bogen über den Saugbändertisch 1 laufen. Dies ist von Bedeutung, damit diese ordnungsgemäß ausgerichtet werden können. Im Normalbetrieb wird der vordere Bogen vom nächstfolgenden Bogen im Rahmen der Unterschuppung von unten gegenüber den Saugbändern 7 abgedeckt und damit am Ende des Saugbändertisches 1 für die Ausrichtung im Anlagebereich der bogenverarbeitenden Maschine automatisch freigegeben. Dies ist beim Einlaufen des letzten Bogens zur bogenverarbeitenden Maschine nicht mehr der Fall. Daher soll dann die Saugluft am Querkasten 14 abgestellt werden. Die dann wiederum auf den ersten Querkasten 13 geleitete Saugluft ist an den zu diesem Zeitpunkt offenen Saugbändern 7 wirkungslos und kann keine Fehlfunktion erzeugen.

Schließlich ist im Normalbetrieb des Saugbändertisches 1 auch von Bedeutung, daß im Einlaufbereich und im Auslaufbereich unterschiedlich Ansaugkräfte auf den Bogen erforderlich sein können. Durch die beschriebene Abdeckung des Bogens in unterschuppter Lage kann es vorkommen, daß durch die verringerte Ansaugfläche die Haltekraft der Saugbänder 7 auf den Bogen beim Einlaufen in den Anlagebereich zu stark reduziert wird. Daher ist mittels der beschriebenen Vorrichtung eine Erhöhung des Unterdruckes auf den Querkasten 14 möglich, wodurch trotz verringerter Ansaugfläche die Haltekraft von den Saugbändem 7 auf den Bogen ausreichend hoch gehalten werden kann.

Insgesamt gesehen kann vorgesehen sein, die Elemente zur Luftsteuerung fernsteuerbar zu gestalten und mit der Steuerung des Bogenanlegers 2 oder der Bogen verarbeitenden Maschine oder mit beiden zu verbinden. Dadurch läßt sich ein automatisierter Verfahrensablauf abbilden, bei dem all für den Betrieb der Bogen verarbeitenden Maschine vorkommenden Betriebszustände abbildbar sind. Ausgehend von vorgegebenen, ggf. aus Versuchen im Zusammenhang mit bestimmten Bogenstoffen ermittelten Grunddaten kann daher an den Einrichtungen zur Luftversorgung, d.h. dem Lüfter 3 und dem Sauglufterzeuger 6, sowie an den vorgesehenen Reguliereinrichtungen d.h. an dem Belüftungsring 12 vor dem Hauptsaugkasten 11 und an den Belüftungselementen 17, 18 vor den Querkästen 13, 14 eine für den Dauerbetrieb des Saugbändertisches 1 günstige Grundeinstellung vorgenommen werden. Im Betrieb des Saugbändertisches 1 ist dann im einfachsten Fall allein über die steuerungstechnisch in den Maschinenbetrieb eingebundene Positionierung der Steuerklappe 19 die Beeinflussung der Bogentransporteigenschaften in den weiter oben beschriebenen Funktionsstufen des Saugbändertisches 1 möglich. Bei einer Ausgestaltung der Steuerklappe 19 mit Eigenschaften zur Regulierung des Luftdurchsatzes sind weitere Vereinfachungen und fernsteuerbare Anpassungen des Betriebsablaufes möglich.

### Bezugszeichenliste

- 1: Saugbändertisch
- 2: Bogenanleger
- 3: Lüfter
- 4: Saugluftleitungen
- 5: Saugluftleitungen
- 6: Sauglufterzeuger
- 7: Saugbänder
- 8: Führungswalzen
- 9: Antriebswalzen
- 10: Spannrollen
- 11: Hauptsaugkasten
- 12: Belüftungsring
- 13: Querkasten
- 14: Querkasten
- 15: Verbindungsstück
- 16: Saugluftleitung
- 17: Belüftungselement
- 18: Belüftungselement
- 19: Steuerklappe

## Patentansprüche

1. Vorrichtung zum unterschuppten Transport von Bogen von einer Vereinzelungseinrichtung zu einer Bogen verarbeitenden Maschine mit einem Saugbändertisch (1), auf dem mittels einem oder mehreren Transportbändern (7) ein Schuppenstrom von Bogen führbar ist, wobei die Transportbänder (7) antreibbar um den Saugbändertisch (1) herumgeführt und mit Öffnungen versehen sind, mit wenigstens einer einen Unterdruck erzeugenden Einrichtung, welche wenigstens einem Teilbereich des Saugbändertisches (1) zugeordnet ist, wobei in dem Saugbändertisch (1) als einen Unterdruck führende Saugkammem ein Hauptsaugkasten (11) und diesem zugeordnet, ein erster in Bogenlaufrichtung einlaufseitig angeordneter Querkasten (13) und ein zweiter in Bogenlaufrichtung ablaufseitig angeordneter Querkasten (14) vorgesehen sind, die abluftseitig jeweils an die den Unterdruck erzeugende Einrichtung ankoppelbar angeordnet und zuluftseitig mit der Förderseite des Saugbändertisches (1) zugeordneten Öffnungen verbunden sind, über die die Transportbänder (7) geführt werden, derart, dass an den Öffnungen in den Transportbändern (7) ein deren Förderseite zugeordneter Unterdruck anliegt, vermittels dessen Bogen einzeln oder als unterschuppter Bogenstrom auf den Transportbändern (7) kraftschlüssig gehalten transportierbar sind, und die Saugkammem (11, 13, 14) alle Transportbänder (7) in Querrichtung zur Bogentransportrichtung gleichzeitig überdecken, und wobei die Luftversorgung des Hauptsaugkastens (11) steuerbar ist,
**dadurch gekennzeichnet,**
**dass** der erste Querkasten (13) und der zweite Querkasten (14) mit einem gemeinsamen Sauglufterzeuger (6) steuerbar verbindbar sind, und der Hauptsaugkasten (11) mit einem, davon getrennten eigenen Lüfter (3) verbunden ist und dass der Sauglufterzeuger (6) mittels eines gemeinsamen Saugluftanschlusses mit einer mit beiden Querkästen (13, 14) verbundenen Luftsteuereinrichtung verbunden ist.

2. Vorrichtung nach Anspruch 1,
**dadurch gekennzeichnet,**
**dass** die Luftsteuereinrichtung als Steuerklappe (19) derart ausgebildet ist, dass die zu den Querkästen (13, 14) führenden Saugluftanschlüsse wechselseitig verschließbar oder gleichzeitig freigebbar sind.

3. Vorrichtung nach Anspruch 2,
**dadurch gekennzeichnet,**
**dass** die Steuerklappe (19) in der Art einer Drosselklappe ausgeführt ist, derart dass der Durchfluss an Saugluft zu den Saugluftanschlüssen wechselseitig regelbar ist.

4. Vorrichtung nach Anspruch 2 bis 3,
**dadurch gekennzeichnet,**
**dass** die Steuerklappe (19) mit einer Steuerung zur Verstellung versehen ist, dass die Steuerung der Steuerklappe (19) mit der Steuerung des Bogenanlegers (2) und/oder der Steuerung der Bogen verarbeitenden Maschine derart verbunden ist, dass die Steuerklappe (19) abhängig von den Betriebssituationen Starten der Bogenzufuhr zum Saugbändertisch (1), Dauerbetrieb oder Beenden der Bogenzufuhr zur Bogen verarbeitenden Maschine unterschiedlich einstellbar ist.

5. Vorrichtung nach Anspruch 1 bis 4,
**dadurch gekennzeichnet,**
**dass** in den Saugluftanschlüssen zu den Querkästen (13, 14) Druckerhöhungselemente zur separaten Steuerung des Unterdruckes in jedem der Querkästen (13, 14) angeordnet sind.

6. Verfahren zum Betreiben einer Vorrichtung nach einem oder allen der Ansprüche 1 bis 5,
**dadurch gekennzeichnet, dass**
- bei Betriebsbeginn der Sauglufterzeuger (6) allein mit dem in Bogenlaufrichtung gesehen ersten Querkasten (13) verbunden wird, derart dass am Querkasten (13) ein maximaler Unterdruck anliegt,
- dass der Lüfter (3) den Hauptsaugkasten (11) mit Unterdruck versorgt bevor der erste Bogen den Hauptsaugkasten (11) erreicht,
- dass nach voller Belegung des Hauptsaugkastens (11) mit Bögen abhängig von der Bedruckstoffqualität der Unterdruck im Hauptsaugkasten (11) vermindert wird,
- dass bei Erreichen des in Bogenlaufrichtung zweiten Querkastens (14) der Sauglufterzeuger (6) zusätzlich mit dem zweiten Querkasten (14) verbunden wird, derart dass an beiden Querkästen (13, 14) ein Unterdruck anliegt, wobei der Unterdruck an beiden Querkästen (13, 14) unabhängig voneinander einstellbar bleibt,
- dass bei Beendigung eines Verarbeitungsdurchganges und gesteuertem Leerlaufen des Saugbändertisches (1) nach dem Abtransport des letzten Bogens vom Bogenanleger (2) der erste Querkasten (13) ganz oder weitgehend von der Saugluftzufuhr des Sauglufterzeugers (6) abgetrennt wird, wobei das Unterdruckniveau im zweiten Querkasten (14) aufrechterhalten wird, und
- dass die Saugluftzufuhr zum zweiten Querkasten (14) unterbrochen wird, wenn der letzte Bogen im Anlagebereich der Bogen verarbeitenden Maschine ankommt.

## Claims

1. Apparatus for the underlapped transport of sheets from a separating device into a sheet-processing machine, having a vacuum tape table (1) on which an overlapped stream of sheets can be guided by means of one or more transport tapes (7), the transport tapes (7) being led around the vacuum tape table (1) in a manner such that they can be driven and being provided with openings, having at least one device which generates a vacuum and which is assigned to at least one subregion of the vacuum tape table (1), there being provided in the vacuum tape table (1), as vacuum chambers carrying a vacuum, a main vacuum box (11) and, assigned to the latter, a first transverse box (13) arranged on the inlet side in the sheet running direction and a second transverse box (14) arranged on the outlet side in the sheet running direction, which are arranged such that their discharge-air side can in each case be coupled to the device producing the vacuum and on the feed-air side are connected to openings assigned to the conveying side of the vacuum tape table (1), over which the transport tapes (7) are guided, in such a way that, at the openings in the transport tapes (7) there is a vacuum assigned to their conveying side, by means of which vacuum sheets can be transported individually or as an underlapped sheet stream into the transport tapes (7), held by a force fit, and the vacuum chambers (11, 13, 14) cover all the transport tapes (7) simultaneously in the transverse direction with respect to the sheet transport direction, and it being possible to control the air supply to the main vacuum box (11),
**characterized in that**
the first transverse box (13) and the second transverse box (14) can be connected to a common vacuum generator (6) such that they can be controlled, and the main vacuum box (11) is connected to a dedicated fan (3) that is separated therefrom, and **in that** the vacuum generator (6) is connected by means of a common vacuum connection to an air control device connected to both transverse boxes (13, 14).

2. Apparatus according to Claim 1, **characterized in that** the air control device is formed as a control flap (19) in such a way that the vacuum connections leading to the transverse boxes (13, 14) can be closed alternately or opened simultaneously.

3. Apparatus according to Claim 2, **characterized in that** the control flap (19) is designed in the style of a throttling flap, in such a way that the flow of vacuum to the vacuum connections can be regulated alternately.

4. Apparatus according to Claims 2 to 3, **characterized in that** the control flap (19) is provided with a controller for adjustment, **in that** the controller of the control flap (19) is connected to the controller of the sheet feeder (2) and/or the controller of the sheet-processing machine in such a way that the control flap (19) can be set differently, depending on the operating situations of starting the sheet supply to the vacuum tape table (1), continuous operation or ending the sheet supply to the sheet-processing machine.

5. Apparatus according to Claims 1 to 4,
**characterized in that** pressure increasing elements for separate control of the vacuum in each of the transverse boxes (13, 14) are arranged in the vacuum connections to the transverse boxes (13, 14).

6. Method of operating an apparatus according to one or all of Claims 1 to 5, **characterized in that**
- at the start of operations, the vacuum generator (6) is connected only to the first transverse box (13) seen in the sheet running direction, in such a way that a maximum vacuum is applied to the transverse box (13),
- **in that** the fan (3) supplies the main vacuum box (11) with vacuum before the first sheet reaches the main vacuum box (11),
- **in that**, after the main vacuum box (11) has been covered fully by sheets, the vacuum in the main vacuum box (11) is reduced, depending on the printing material quality,
- **in that**, upon reaching the second transverse box (14) in the sheet running direction, the vacuum generator (6) is additionally connected to the second transverse box (14), in such a way that a vacuum is applied to both transverse boxes (13, 14), the vacuum on the two transverse boxes (13, 14) remaining capable of adjustment independently of each other,
- **in that**, when a processing pass is completed and the vacuum tape table (1) is running idly under control, after the last sheet has been transported away by the sheet feeder (2), the first transverse box (13) is isolated fully or largely from the vacuum supply of the vacuum generator (6), the vacuum level in the second transverse box (14) being maintained, and
- **in that** the vacuum supply to the second transverse box (14) is interrupted when the last sheet arrives in the feed region of the sheet-processing machine.

## Revendications

1. Dispositif pour le transport en nappe étalée de feuilles depuis un dispositif de séparation jusqu'à une machine de traitement de feuilles avec une table à bandes aspirantes (1), sur laquelle un courant de feuilles en nappe peut être guidé au moyen d'une ou de plusieurs bandes transporteuses (7), les bandes transporteuses (7) circulant par entraînement autour de la table à bandes aspirantes (1) et étant pourvues d'ouvertures, avec au moins un dispositif créant une dépression, dans lequel il est prévu dans la table à bandes aspirantes (1), comme chambres aspirantes conduisant une dépression, un caisson aspirant principal (11) et, associés à celui-ci, un premier caisson transversal (13) disposé du côté de l'entrée dans le sens de défilement des feuilles et un deuxième caisson transversal (14) disposé du côté de la sortie dans le sens de défilement des feuilles, qui sont disposés de façon raccordable du côté de l'évacuation d'air chaque fois au dispositif créant la dépression et qui sont raccordés du côté de l'arrivée d'air à des ouvertures associées à la face de transport de la table à bandes aspirantes (1) au-dessus desquelles les bandes transporteuses (7) sont menées, de telle façon qu'il règne aux ouvertures dans les bandes transporteuses (7) une dépression associée à leur face de transport, au moyen de laquelle des feuilles, maintenues par force sur les bandes transporteuses (7), sont transportables individuellement ou en un courant de feuilles en nappe, et les chambres aspirantes (11, 13, 14) couvrent en même temps toutes les bandes transporteuses (7) en direction transversale par rapport à la direction de transport des feuilles, et dans lequel l'alimentation en air du caisson aspirant principal (11) est commandable, **caractérisé en ce que** le premier caisson transversal (13) et le deuxième caisson transversal (14) sont raccordés de façon commandable à un générateur commun d'air aspiré (6), et le caisson aspirant principal (11) est raccordé à son propre ventilateur (3) séparé de celui-ci et **en ce que** le générateur d'air aspiré (6) est raccordé au moyen d'un raccord d'aspiration d'air commun à un dispositif de commande d'air raccordé aux deux caissons transversaux (13, 14).

2. Dispositif selon la revendication 1, **caractérisé en ce que** le dispositif de commande d'air a la forme d'un clapet de commande (19), de telle façon que les raccords d'aspiration d'air menant aux caissons transversaux (13, 14) puissent être fermés alternativement ou libérés simultanément.

3. Dispositif selon la revendication 2, **caractérisé en ce que** le clapet de commande (19) est réalisé à la manière d'un clapet d'étranglement, de telle façon que le débit d'air aspiré vers les raccords d'air d'aspiration soit réglable de manière alternative.

4. Dispositif selon la revendication 2 ou 3, **caractérisé en ce que** le clapet de commande (19) est pourvu d'une commande de réglage, **en ce que** la commande du clapet de commande (19) est reliée à la commande du margeur de feuilles (2) et/ou à la commande de la machine de traitement de feuilles de telle façon que le clapet de commande (19) soit réglable différemment en fonction des situations de marche, démarrage de l'amenée de feuilles à la table à bandes aspirantes (1), fonctionnement continu ou fin de l'amenée de feuilles à la machine de traitement de feuilles.

5. Dispositif selon la revendication 1 à 4, **caractérisé en ce que** des éléments d'augmentation de la pression sont disposés dans les raccords d'aspiration d'air vers les caissons transversaux (13, 14) pour la commande séparée de la dépression dans chacun des caissons transversaux (13, 14).

6. Procédé de conduite d'un dispositif selon une des ou toutes les revendications 1 à 5, **caractérisé en ce que**
- au début du fonctionnement, le générateur d'air aspiré (6) est raccordé uniquement au premier caisson transversal (13), vu dans le sens de défilement des feuilles, de telle façon qu'il règne une dépression maximale au caisson transversal (13),
- le ventilateur (3) applique une dépression au caisson aspirant principal (11) avant que la première feuille atteigne le caisson aspirant principal (11),
- après l'occupation complète du caisson aspirant principal (11) avec des feuilles, la dépression dans le caisson aspirant principal (11) est abaissée en fonction de la qualité des matériaux à imprimer,
- à l'arrivée au deuxième caisson transversal (14) dans le sens de défilement des feuilles, le générateur d'air aspiré (6) est raccordé en plus au deuxième caisson transversal (14), de telle façon qu'il règne une dépression aux deux caissons transversaux (13, 14), la dépression aux deux caissons transversaux (13, 14) restant réglable indépendamment l'un de l'autre,
- à la fin d'un trajet de traitement et lors de la marche à vide de la table à bandes aspirantes (1) après l'évacuation de la dernière feuille hors du margeur de feuilles (2), le premier caisson transversal (13) est totalement ou largement déconnecté de l'arrivée d'air aspiré venant du générateur d'air aspiré (6), le niveau de dépression dans le deuxième caisson transversal (14) étant maintenu, et
- l'arrivée d'air aspiré vers le deuxième caisson transversal (14) est interrompue, lorsque la dernière feuille arrive dans la région de dépôt de la machine de traitement de feuilles.
